# FASCICULE DE BREVET EUROPEEN

(11) **EP 2 921 812 B1**
(45) Date de publication et mention de la délivrance du brevet: **14.09.2016**
(21) Numéro de dépôt: 15152943.5
(22) Date de dépôt: 28.01.2015
(51) Int. Cl.: F42B 10/26

(54) **Projectile gyrostabilisé**
Kreiselstabilisiertes Geschoss
Spin-stabilised projectile

(30) Priorité: 18.03.2014 FR 1400660
(43) Date de publication de la demande: 23.09.2015
(73) Titulaire: Nexter Munitions, 78034 Versailles (FR)
(72) Inventeur: Roy, M Richard, 18023 Bourges (FR)
(74) Mandataire: Chaillot, Geneviève

(56) Documents cités:
- FR-A1- 2 980 842
- JP-A- 2010 078 221
- US-A1- 2008 315 032

## Description

Le domaine technique de l'invention est celui des projectiles gyrostabilisés comportant au moins deux parties voisines destinées à tourner à des vitesses de roulis différentes, tel que par exemple décrit dans la publication US 2008/315032 A1.

La stabilisation longitudinale d'un projectile de gros calibre est classiquement obtenue par la mise en roulis du projectile autour de son axe longitudinal. Une telle mise en rotation est obtenue en entraînant le projectile avec des rainures hélicoïdales situées dans le tube lanceur. Les projectiles modernes comportent des moyens de guidage ou d'augmentation de la portée, tels que des gouvernes et des ailettes, qui s'accommodent difficilement des vitesses élevées de rotation en roulis du projectile du fait de l'opposition aérodynamique de ces plans à la rotation.

Il est connu par le brevet FR2980842 un projectile comportant une ogive de guidage disposée devant un corps gyrostabilisé, ogive et corps pouvant tourner l'un par rapport à l'autre. L'ogive comporte des gouvernes. Le corps est appelé à tourner à une vitesse importante de l'ordre de 200 à 400 tours par secondes alors que l'ogive ne doit pas ou peu tourner dans un référentiel absolu. Pour opérer le découplage en rotation entre l'ogive et le corps, il est connu d'employer des roulements à billes à l'interface entre corps et ogive. Cependant, durant la phase de poussée du projectile, l'accélération est tellement violente que les portées de roulement des billes coincées entre ogive et corps sont souvent déformées par la pression de contact, ce qui ne permet pas d'avoir un fonctionnement satisfaisant du roulement à billes pendant la phase de vol.

Il est aussi connu de réaliser des projectiles dans lesquels on dispose des ailettes déployables solidaires d'une bague qui est libre en rotation par rapport au corps du projectile.

Ces ailettes sont déployées à un instant donné sur trajectoire à l'aide d'un actionneur commandable par la fusée du projectile. Elles permettent d'assurer une correction de la déviation horizontale du projectile. Ce mécanisme de correction est décrit en détails par le brevet EP884554.

Pour ces projectiles également, l'accélération de tir conduit à une déformation des pistes de roulement des billes ce qui nuit au fonctionnement correct du découplage en rotation lors du vol.

L'invention propose de résoudre ce problème de dégradation des moyens de découplage sur les projectiles gyrostabilisés comportant une partie désolidarisable en rotation.

Ainsi, l'invention porte sur un projectile gyrostabilisé comportant un corps et au moins une partie désolidarisable en rotation par rapport au corps, projectile caractérisé en ce que :
la partie désolidarisable est apte à se mouvoir longitudinalement par rapport au corps avec un jeu axial, jusqu'à venir en appui contre une surface de butée du corps, la partie désolidarisable pouvant tourner, lorsqu'elle n'est pas en appui contre sa surface de butée, par rapport au corps autour de l'axe longitudinal de roulis du projectile et comportant au moins une surface circulaire transversale au projectile et orientée vers l'arrière et apte à servir de portée de roulement pour des billes,
la surface de butée située en regard de la portée de roulement de la partie désolidarisable comporte une gorge annulaire recevant un anneau comportant au moins trois logements destinés à contenir chacun une bille, logements s'étendant radialement vers l'extérieur de l'anneau et débouchant sur chaque face de celui-ci, le fond de la gorge comportant une surface conique dont la plus grande profondeur relativement à la surface de butée est située vers l'axe du projectile, la conicité de cette surface et le diamètre des billes étant choisis tels que, lorsque les billes sont placées au niveau de l'extrémité la plus axiale de leur logement, les billes sont entièrement dans la gorge et la partie désolidarisable est en appui contre sa surface de butée et lorsque les billes sont placées à l'extrémité la plus externe de leur logement les billes sortent partiellement de la gorge et sont en appui contre la portée de roulement.

Avantageusement, l'angle entre la surface conique et un plan perpendiculaire à l'axe du projectile est supérieur à 0.001 degré.

Avantageusement, une multitude de logements sont répartis radialement de manière égale autour de l'anneau formant ainsi une cage de roulement à billes.

Selon un mode de réalisation, la partie désolidarisable pourra être constituée par une bague comportant des ailettes déployables.

La surface de butée du corps sera alors formée par une surface d'un culot disposé en arrière du corps et portant une ceinture d'étanchéité.

Selon un autre mode de réalisation, la partie désolidarisable pourra être constituée par une ogive du projectile comportant des gouvernes de pilotage.

L'invention sera mieux comprise à la lecture de la description suivante, description faite en référence aux dessins en annexe, dessins dans lesquels :
La figure 1 représente une vue en coupe longitudinale d'un projectile selon un mode de réalisation de l'invention en position de vol.
La figure 2 représente une vue de détail en coupe longitudinale du projectile selon ce mode de réalisation, en phase de tir canon.
La figure 3 représente une vue de détail partielle de ce projectile en phase de tir canon, et avec la bague retirée.
La figure 4 représente une vue de détail en coupe longitudinale de ce même mode de réalisation d'un projectile selon l'invention en phase de vol.
La figure 5 est une vue analogue à la figure 3, en phase de vol.
La figure 6 représente une vue de détail en coupe longitudinale d'un projectile selon un autre mode de réalisation de l'invention.

Selon la figure 1, un projectile 1 comporte un corps ogivé 3 entouré par une bague 100. Le corps 3 comporte dans sa partie arrière un culot 2. La bague 100 constitue une partie du projectile qui est désolidarisable en rotation par rapport au corps 3 et elle comporte des ailettes déployables 4 situées au voisinage du culot 2. En dehors des phases de vol du projectile 1, les ailettes 4 sont repliées dans des logements 6 de la bague 100 et adoptent ainsi une position repliée non représentée qu'elles occupent lors des phases de stockage du projectile 1 et lors du tir canon.

Le culot 2 est entouré par une ceinture 5. Cette ceinture 5 est destinée à s'engager dans des rainures hélicoïdales d'un tube d'arme (tube et rainures non représentées) afin de communiquer un mouvement de rotation en roulis autour de l'axe longitudinal 7 du projectile 1, lors de la phase de tir canon du projectile 1. Cette phase s'étend depuis le départ du projectile 1 jusqu'à sa sortie du tube.

Durant cette phase, le projectile reçoit une poussée brutale sur la face arrière AR du culot 2 qui provoque une accélération longitudinale du projectile durant toute la phase en question. A la sortie du tube, le projectile 1 est en phase dite de vol jusqu'à son arrivée au but visé.

Durant la phase de vol il n'est plus soumis à la poussée des gaz et subit une décélération progressive et poursuit sa trajectoire par inertie. On notera que le culot 2 et la bague 100 sont voisins au niveau d'une jointure 8 qui sera mieux vue aux figures suivantes.

Selon les figures 2 et 3, le projectile est en phase de tir canon, les ailettes 4 sont repliées intégralement dans les logements 6 de la bague 100 (bague non visible à la figure 3). La partie avant AV du corps 3 comporte une portion allongée et filetée 3a correspondant avec un taraudage 2a du culot 2.

Ces deux formes 2a et 3a sont concentriques relativement à l'axe longitudinal de roulis 7 et solidaires l'une de l'autre. La bague 100 comporte une surface annulaire 9 (surface visible à la figure 2) transversale au projectile 1 et orientée vers l'arrière AR.

Cette surface 9 est destinée à servir de portée de roulement pour des billes 12 en phase de vol.

Le culot 2 comporte par ailleurs une surface d'appui 10 qui est située en regard de la portée de roulement 9 du corps au niveau de la jointure 8 entre bague 100 et culot 2. La surface d'appui forme une surface de butée 10 annulaire.

La portée de roulement 9 est, en phase de tir canon, en appui sur la surface de butée 10.

Le culot 2 comporte, au niveau de sa surface d'appui et délimitée par deux cloisons annulaires 101a et 101b, une gorge conique 101 destinée à contenir un anneau 102 comportant des logements 11 destinés à contenir chacun une bille 12.

Chaque logement 11 de bille 12 s'étend radialement et il est traversant relativement à chacune des faces de l'anneau. Chaque logement 11 de l'anneau 102 comporte ainsi une paire de cloisons radiales aptes à retenir les billes par les parois latérales des logements 11.

L'anneau 102 comporte dans sa partie centrale une zone annulaire pleine 102a coaxiale au projectile et apte à tourner autour de la paroi centrale 101a de la gorge 101.

L'anneau 102 constitue ainsi une cage de roulement à billes permettant aux billes de rouler sur la surface conique 13 du fond de la gorge 101. La surface conique 13 du fond de la gorge 101 a sa partie la plus profonde située vers l'axe 7 du projectile et la partie la moins profonde vers l'extérieur du projectile. La section transversale de l'anneau correspond préférentiellement avec la surface conique 13 de la gorge 101 pour pouvoir guider latéralement les billes 12 tout au long de leurs mouvements radiaux sur cette surface conique 13.

La conicité de la surface conique 13 et le diamètre des billes 12 sont choisis tels que, lorsque les billes 12 sont placées au niveau des extrémités les plus axiales de leurs logements 11 (les plus proches de l'axe 7 du projectile), les billes sont entièrement dans la gorge 101.

La bague 100 (partie désolidarisable) est alors en appui contre la surface de butée 10 du culot via sa portée de roulement 9.

Lorsque les billes 12 sont placées au niveau des extrémités les plus externes de leurs logements, les billes 12 sortent partiellement de la gorge 101 et elles sont en appui contre la portée de roulement 9.

Ainsi la profondeur P de la gorge 101 est supérieure au diamètre des billes lorsque les billes se situent à l'extrémité de leurs logements la plus proche de l'axe 7 du projectile.

Cette profondeur P est supérieure au diamètre d'une bille 12 de manière à ce que la portée 9 puisse être en appui sur la surface de butée 10 du culot en phase de tir canon.

Ainsi, durant cette phase, les billes 12 ne sont pas en appui avec la portée 9 et elles ne peuvent pas détériorer celle-ci.

Comme on peut le voir à la figure 3, toutes les billes 12 sont situées dans la partie de leur logement 11 la plus proche de l'axe 7 du projectile, partie la plus profonde de la gorge 101.

La surface conique de la gorge 13 forme un angle avec un plan perpendiculaire à l'axe du projectile qui est supérieur à 0.001°.

Selon les figures 4 et 5, le projectile 1 est en phase de vol. L'arrêt de l'accélération axiale du projectile diminue l'effort d'appui de la bague 100 sur sa surface de butée 10.

Parallèlement la force centrifuge subie par les billes 12, du fait de la giration du culot 2, va provoquer un mouvement des billes 12 vers l'extérieur du culot 2 au sein des logements 11 et donc le déplacement longitudinal de la bague 100 relativement au corps 3.

Il se crée ainsi un jeu J au niveau de la jointure 8 entre bague 100 et culot 2. Une fois à l'extrémité externe de leurs logements 11, les billes 12 sont dans la zone de plus faible profondeur p de la gorge 101.

Cette profondeur p est inférieure au diamètre D d'une bille 12. Chaque bille 12 est alors en appui sur la portée 9 du corps 3 d'une part et sur la face conique 13 de la gorge 101 d'autre part. Les billes 12 tournent sur elles-mêmes dans les logements 11 et parcourent ainsi la bande de roulement 9, l'ensemble formant un roulement à billes qui évite les frottements entre bague 100 et culot 2.

On voit sur la figure 5 que toutes les billes 12 sont situées aux extrémités des logements 11 situées les plus vers l'extérieur du projectile.

On voit donc que l'invention permet l'usage de roulements à billes pour découpler en rotation une bague 100 portant des ailettes et un corps 3 de projectile 1 en vol sans dégrader le roulement à billes pendant la phase de tir du projectile.

Les ailettes 4 de la bague sont déployées par un actionneur non représenté à un instant donné sur la trajectoire du projectile et en fonction des besoins de correction de trajectoire du projectile considéré.

Les ailettes permettront d'assurer à un instant choisi une correction en déviation horizontale de la trajectoire du projectile comme décrit par exemple par le brevet EP884554.

Le déploiement des ailettes sera assuré par la force centrifuge due à la rotation du projectile autour de son axe de roulis 7.

Le découplage en rotation entre la bague et le corps de projectile permettra le freinage de la bague sans nuire à la gyrostabilisation.

Les moyens de l'invention peuvent aussi être mis en oeuvre pour assurer un découplage en rotation d'une ogive par rapport au corps du projectile tel que décrit par FR2980842 et tel que représenté à la figure 6 où l'ogive 100 est libre de tourner relativement au corps 3 selon l'axe longitudinal 7 grâce à un roulement à aiguilles 21 et à un anneau 102 comportant des billes 12 comme pour le mode de réalisation précédemment décrit.

Dans ce cas la partie désolidarisable sera constituée par l'ogive 100 du projectile qui comportera des gouvernes de pilotage 20. La surface de butée 10 sera formée par une surface du corps 3 de projectile située directement derrière l'ogive désolidarisable 100.

## Revendications

1. Projectile gyrostabilisé (1) comportant un corps et au moins une partie (100) désolidarisable en rotation par rapport au corps (3), tel *que* :
la partie désolidarisable (100) est apte à se mouvoir longitudinalement par rapport au corps (3) avec un jeu axial (J), jusqu'à venir en appui contre une surface de butée (10) du corps (3), la partie désolidarisable (100) pouvant tourner, lorsqu'elle n'est pas en appui contre sa surface de butée, par rapport au corps (3) autour de l'axe longitudinal (7) de roulis du projectile (1) et comportant au moins une surface circulaire (9) transversale au projectile (1) et orientée vers l'arrière et apte à servir de portée de roulement (9) pour des billes (12),
la surface de butée (10) située en regard de la portée de roulement (9) de la partie désolidarisable (100) comporte une gorge annulaire (101), projectile (1) **caractérisé en ce que** ladite gorge annulaire (101) reçoit un anneau (102) comportant au moins trois logements (11) destinés à contenir chacun une bille (12), logements (11) s'étendant radialement vers l'extérieur de l'anneau (102) et débouchant sur chaque face de celui-ci, le fond de la gorge (101) comportant une surface conique (13) dont la plus grande profondeur (P) relativement à la surface de butée (10) est située vers l'axe (7) du projectile (1), la conicité de cette surface (13) et le diamètre des billes (12) étant choisis tels que, lorsque les billes (12) sont placées au niveau de l'extrémité la plus axiale de leur logement (11), les billes (12) sont entièrement dans la gorge (101) et la partie désolidarisable (100) est en appui contre sa surface de butée (10) et lorsque les billes (12) sont placées à l'extrémité la plus externe de leur logement (11) les billes (12) sortent partiellement de la gorge (101) et sont en appui contre la portée (9) de roulement.

2. Projectile (1) selon la revendication 1, **caractérisé en ce que** l'angle entre la surface conique (13) et un plan perpendiculaire à l'axe du projectile est supérieur à 0.001 degré.

3. Projectile (1) selon une des revendications 1 ou 2, **caractérisé en ce qu'**une multitude de logements (11) sont répartis radialement de manière égale autour de l'anneau (102) formant ainsi une cage de roulement à billes (102).

4. Projectile selon une des revendications 1 à 3, **caractérisé en ce que** la partie désolidarisable est constituée par une bague (100) comportant des ailettes (4) déployables.

5. Projectile selon la revendication 4, **caractérisé en ce que** la surface de butée (10) du corps est formée par une surface d'un culot (2) disposé en arrière du corps (3) et portant une ceinture d'étanchéité (5).

6. Projectile selon une des revendications 1 à 3, **caractérisé en ce que** la partie désolidarisable est constituée par une ogive du projectile comportant des gouvernes de pilotage.

## Patentansprüche

1. Kreiselstabilisiertes Geschoss (1) mit einem Körper und mindestens einem Teil (100), das in Bezug auf den Körper (3) rotierend lösbar ist, und zwar:
das lösbare Teil (100) ist geeignet, sich in Längsrichtung in Bezug auf den Körper (3) mit einem axialen Spiel (J) zu bewegen, bis es sich gegen eine Anschlagfläche (10) des Körpers (3) stützt, wobei das lösbare Teil (100) sich drehen kann, wenn es sich nicht gegen seine Anschlagfläche stützt, in Bezug auf den Körper (3) um die Roll-Längsachse (7) des Geschosses (1) und mit mindestens einer runden Oberfläche (9) quer zum Geschoss (1) und nach hinten orientiert, die fähig ist, als Lagersitz (9) für Kugeln (12) zu dienen,
wobei die gegenüber dem Lagersitz (9) des lösbaren Teils (100) gelegene Anschlagfläche (10) eine ringförmige Kehle (101) umfasst, wobei das Geschoss (1) **dadurch gekennzeichnet ist, dass** die ringförmige Kehle (101) einen Ring (102) mit mindestens drei Aufnahmen (11) aufnimmt, für je eine Kugel (12), wobei sich die Aufnahmen (11) radial aus dem Ring (102) erstrecken und auf jeder Seite des Ringes münden, wobei der Boden der Kehle (101) eine konische Oberfläche (13) aufweist, deren größte Tiefe (P) in Bezug auf die Anschlagfläche (10) zur Achse (7) des Geschosses (1) hin gelegen ist, wobei die Konizität dieser Oberfläche (13) und der Durchmesser der Kugeln (12) so gewählt sind, dass, wenn die Kugeln (12) auf Höhe des axialsten Endes ihrer Aufnahme (11) platziert sind, die Kugeln (12) ganz in der Kehle (101) liegen und das lösbare Teil (100) sich gegen seine Anschlagfläche (10) stützt, und wenn die Kugeln (12) am äußersten Ende ihrer Aufnahme (11) platziert sind, treten die Kugeln (12) teilweise aus der Kehle (101) heraus und stützen sich gegen den Lagersitz (9).

2. Geschoss (1) nach Anspruch 1, **gekennzeichnet dadurch dass** der Winkel zwischen der konischen Oberfläche (13) und einer Ebene senkrecht zu der Achse des Geschosses mehr als 0.001 Grad beträgt.

3. Geschoss (1) nach einem der Patentansprüche 1 oder 2, **gekennzeichnet dadurch, dass** eine Vielzahl von Aufnahmen (11) radial gleichmäßig um den Ring (102) verteilt sind und somit einen Kugellagerkäfig (102) bilden.

4. Geschoss nach einem der Patentansprüche 1 bis 3, **gekennzeichnet dadurch, dass** das lösbare Teil aus einem Ring (100) mit ausfahrbaren Klappen (4) besteht.

5. Geschoss nach Anspruch 4, **gekennzeichnet dadurch, dass** die Anschlagfläche (10) des Körpers durch eine Oberfläche eines Sockels (2) gebildet wird, der hinter dem Körper (3) gelegen ist und einen Dichtungsgürtel (5) trägt.

6. Geschoss nach einem der Patentansprüche 1 bis 3, **gekennzeichnet dadurch, dass** das lösbare Teil aus einem Sprengkopf des Geschosses mit Steuerflächen besteht.

## Claims

1. A gyrostabilized projectile (1) comprising a body and at least one part (100) separable in rotation with respect to the body (3), such that:
the separable part (100) is able to longitudinally move with respect to the body (3) with an axial clearance (J), until abutting against a stop surface (10) of the body (3), wherein the separable part (100) can rotate, when it does not abut against the stop surface thereof, with respect to the body (3) around the longitudinal axis (7) of roll of the projectile (1) and comprising at least one circular surface (9) transverse to the projectile (1) and directed rearwards and able to act as a ball bearing seat (9) for balls (12),
the stop surface (10) located opposite the ball bearing seat (9) of the separable part (100) comprises an annular groove (101), the projectile (1) being **characterized in that** said annular groove (101) receives a ring (102) having at least three housings (11) each intended to hold a ball (12), the housings (11) radially extending towards the exterior of the ring (102) and opening on each face thereof, the bottom of the groove (101) comprising a conical surface (13) the greatest depth (P) of which, with respect to the stop surface (10), is located towards the axis (7) of the projectile (1), the taper of this surface (13) and the diameter of the balls (12) being chosen such that, when the balls (12) are arranged at the most axial end of their housing (11), the balls (12) are entirely within the groove (101) and the separable part (100) abuts against the stop surface (10) thereof and, when the balls (12) are arranged at the most outer end of their housing (11), the balls (12) partially exit the groove (101) and abut against the ball bearing seat (9).

2. The projectile (1) according to claim 1, **characterized in that** the angle between the conical surface (13) and a plane perpendicular to the axis of the projectile is greater than 0.001 degree.

3. The projectile (1) according to one of claims 1 or 2, **characterized in that** a multitude of housings (11) are radially distributed evenly around the ring (102), thereby forming a ball race (102).

4. The projectile according to one of claims 1 to 3, **characterized in that** the separable part is constituted by a ring (100) comprising deployable fins (4).

5. The projectile according to claim 4, **characterized in that** the stop surface (10) of the body is formed by a surface of a base (2) provided at the rear of the body (3) and carrying a sealing belt (5).

6. The projectile according to one of claims 1 to 3, **characterized in that** the separable part is constituted by a warhead of the projectile having steering control surfaces.
